# EUROPÄISCHE PATENTSCHRIFT

(11) **EP 0 068 353 B1**
(45) Veröffentlichungstag und Bekanntmachung des Hinweises auf die Patenterteilung: **17.09.1986**
(21) Anmeldenummer: 82105353.5
(22) Anmeldetag: 18.06.1982
(51) Int. Cl.: B02C 18/40

(54) **Zerkleinerungsvorrichtung für Abfälle**
Shredding device for refuse
Dispositif de broyage pour déchets

(30) Priorität: 27.06.1981 DE 3125309
(43) Veröffentlichungstag der Anmeldung: 05.01.1983
(73) Patentinhaber: Rössler, Kurt, D-4513 Belm (DE)
(72) Erfinder: Rössler, Kurt, D-4513 Belm (DE)
(74) Vertreter: Busse & Busse Patentanwälte

## Beschreibung

Die Erfindung bezieht sich auf eine Zerkleinerungsvorrichtung für Abfälle in einer Ausbildung nach dem Oberbegriff des Patentanspruchs 1.

Eine bekannte Vorrichtung dieser Art (DE-OS 2 348 202) dient der Zerkleinerung von insbesondere in Latrinen oder andere Abortanlagen entleerte Materialien, die zusammen mit Spülflüssigkeit der Zerkleinerungsvorrichtung zugeführt werden. Der eine Siebfunktion erfüllende Teller trägt an seiner Oberseite Zerkleinerungswerkzeuge in Gestalt von nach oben vorstehenden Reiss- und Schlagzähnen, die in konzentrischen Kreisen angeordnet sind und mit einem oberhalb des Tellers als Einbauteil im Füllraum abgestützten senkrechten Gegenmessern zusammenwirken. Die Zerkleinerungswirkung auf Teile, die nicht schon unmittelbar die Öffnungen im Teller passieren können, tritt oberhalb des Tellers durch das Zusammenwirken der Reiss- und Schlagzähne mit dem Gegenmesser ein, bei der von den Zähnen mitgenommenes Gut durch die Einschnitte hindurchgepresst wird.

Bei einem derartigen Zerkleinerungsprinzip kommt der Teller mit einer geringen Umlaufgeschwindigkeit aus; jedoch können lediglich Materialien zerkleinert werden, die bei nur verhältnismässig geringer Eigenfestigkeit leicht zerreissbar sind.

Zum Zerkleinern von Papier ist ferner eine Zerkleinerungsvorrichtung bekannt (DE-OS 2 432 603), die aus einem im Querschnitt kreisförmigen, einen aufrechtstehenden, von oben zugänglichen Füllschacht umgrenzenden Gehäuse mit einem Boden als unterem Abschluss des Gehäuseinneren besteht, eine etwa in Bodennähe angeordnete Austragöffnung für zerkleinertes Gut sowie ein der Austragöffnung vorgeordnetes Sieb und ein im Gehäuseinnern angetrieben umlaufendes, scheibenförmiges Werkzeug aufweist, das einen dem Innendurchmesser des Gehäuses etwa entsprechenden Aussendurchmesser besitzt und an einer sich koaxial durch den Boden in das Gehäuseinnere erstreckenden Antriebswelle befestigt ist. Bei dieser Vorrichtung ist das Sieb als eine im unteren Bereich des Füllschachtes mit der Gehäusewandung zusammenfallende Siebtrommel ausgebildet, die von einem ringförmigen äusseren Luftkanal umgeben ist. Dieser mündet in einen ausserhalb des Gehäuses angeordneten Haltekranz, und an diesem ist ein Ausnahmesack für Papierschnitzel einerseits und ein Luftfilter andererseits befestigt. Die radialen Sieblöcher der Siebtrommel halten in den Füllschacht eingefülltes Papier im Gehäuseinnern solange zurück, bis sie im Zuge eines Zerkleinerungsvorganges eine für ein Hindurchtreten durch die Sieblöcher geeignete Grösse erhalten haben.

Zur Zerkleinerung des Papiers sind im unteren Bereich des Füllschachtes rotierende Zerkleinerungswerkzeuge vorgesehen, die auf der sich koaxial durch den Boden des Gehäuses und der Siebtrommel in das Gehäuseinnere erstreckenden Antriebswelle befestigt sind. Auf derAntriebswelle ist zunächst in dichtem Abstand oberhalb des Bodens des Füllschachtes eine radial abstehende Scheibe befestigt, auf der sich radial abstehende Gebläseflügel und radial abstehende Messer befinden. In Höhe der Oberkante der Siebtrommel ist auf der Antriebswelle eine Messerscheibe befestigt, deren Aussendurchmesser dem Innendurchmesser der ortsfesten Siebtrommel entspricht. Oberhalb dieser Messerscheibe, die mit etwa radial vom Umfang der Messerscheibe ausgehenden, einwärts gerichteten Schlitzen versehen ist, befindet sich eine zweite Messerscheibe, die eine gleiche Ausbildung besitzt, jedoch einen geringeren Durchmesser hat. Über dieser oberen Messerscheibe ist dann noch ein Flügelmesser angeordnet, das aus zwei einander gegenüberliegenden, von der Antriebswelle etwa radial abstehenden Schlagflügeln besteht.

Wird in den Füllschacht einer derartigen Zerkleinerungsvorrichtung Papier eingefüllt, so wird dieses zunächst vom Flügelmesser erfasst und vorzerkleinert, wonach das vorzerkleinerte Papier durch die Messerschlitze der Scheibenmesser weiter zerkleinert wird. Lediglich jene Papierschnitzel, welche die Messerschlitze in der unteren Messerscheibe in Höhe der Oberkante der Siebtrommel passiert haben, gelangen in den ringförmigen Siebraum in Höhe der Siebtrommel und erfahren dort durch die radialen Messer eine weitere Zerkleinerung, bis sie schliesslich unterstützt von einem Luftstrom durch die Sieblöcher der Siebtrommel hindurch nach aussen in den Luftkanal übertreten und durch diesen hindurch in den Aufnahmesack am Haltekranz gelangen.

Zur Zerkleinerung anderer Abfälle, nämlich mehr oder weniger stückiger Gegenstände grösserer Festigkeit und Stückmasse, z. B. von holz-oder holzartigen Abfällen, wie sie in land- und forstwirtschaftlichen Betrieben oder auch in Gartenbaubetrieben anfallen, finden Zerkleinerungsvorrichtungen Anwendung, die derartige Abfälle mit Hilfe von Schlagmessern in kleine Stücke zerschlagen, die dann einer weiteren Verarbeitung, z.B. einer Verwendung als Brennstoff, zugeführt werden. Solche Vorrichtungen sind empfindlich, unterliegen erheblichem Verschleiss, liefern sehr ungleichförmig zerkleinertes Gut und haben eine nur begrenzte Leistung bei zugleich erheblichem Bau- und Antriebsaufwand.

Für die Zubereitung von Viehfutter ist ferner ein Schnitzelwerk bekannt (FR-PS 1 078 252), das ein im Querschnitt kreisförmiges, einen aufrechtstehenden, von oben zugänglichen Füllschacht umgrenzendes Gehäuse mit einem Boden als unterem Abschluss des Gehäuseinnern umfasst, das mit einer in Bodenhöhe angeordneten Austragöffnung für zerkleinertes Gut versehen ist. Im Gehäuseinnern läuft ein Teller angetrieben um, der einen dem Innendurchmesser des Gehäuses etwa entsprechenden Aussendurchmesser aufweist und an einer sich koaxial durch den Boden in das Gehäuseinnere erstreckenden Antriebswelle befestigt ist. Der im Abstand oberhalb des Bodens angeordnete und an seiner Unterseite mit Gebläseflügeln versehene Teller weist vier radiale Schlitze als Durchtrittsöffnungen für zerkleinertes Gut auf, entlang deren in Drehrichtung des Tellers rückwärtiger Randkante ein in der Drehrichtung schräg aufwärts angestelltes Schnitzelmesser vorgesehen ist. Im Bereich zwischen dem Teller und dem Boden des Gehäuses befindet sich ein parallel zur Umfangswand des Gehäuses angeordnetes Siebsegment, das aus einer wirkungslosen, an die Austragöffnung angrenzenden Stellung in eine Stellung verdrehbar ist, in der sich das Sieb vor der Austragöffnung befindet. Ein derartiges Schnitzelwerk mit unter gewissermassen ruhendem Zerkleinerungsgut in dem von Einbauten freien Innenraum des Behälters schnell umlaufenden Schnitzelmessers ist nur für weiche, leicht schneidfähige Güter wie Rüben, Kartoffeln od.dgl. frische Feldfrüchte einsetzbar, benötigt für festere Materialien bis nahe an die Schnitzelebene heranreichende, Widerlager bildende Führungen z. B. in Form eines Einfüllschachtes und ist für die Zerkleinerung von feststückigen Materialien wie Holzabfällen unbrauchbar.

Zur Zerkleinerung von sperrigen Holz- oder sonstigen Abfall- bzw. Sperrmüllteilen sind auch Hochleistungs-Zerkleinerungsmaschinen bekannt (DE-OS 2928471), jedoch bilden derartige Maschinen sehr aufwendige Baueinheiten, die für die Zerkleinerung von Abfällen aus der Forst- und der Landwirtschaft, dem Gartenbau und sonstigen holzverarbeitenden Betrieben wie Tischlereien etc. zu aufwendig sind.

Der Erfindung liegt die Aufgabe zugrunde, eine baulich einfache, in der Anschaffung und im Betrieb preisgünstige Zerkleinerungsvorrichtung zu schaffen, die zuverlässig feststückige, insbesondere Holz- und holzartige Abfälle aus Forst- und Landwirtschaft, Gartenbau und holzverarbeitenden Kleinbetrieben im wesentlichen autogen mit hoher Leistung zerkleinert. Insbesondere sollen mit der Vorrichtung nach der Erfindung Äste und Wurzeln, Sträucher und Gehölzteile, Stroh und kleinere stückige Festholzabfälle zu feinstückigem Zerkleinerungsgut verarbeitet werden können, das in seinem Zerkleinerungsgrad nach oben begrenzt ist.

Zur Lösung dieser Aufgabe ist die Zerkleinerungsvorrichtung nach der Erfindung ausgehend von einer solchen gemäss dem Oberbegriff des Patentanspruchs 1 gekennzeichnet durch die im kennzeichnenden Teil des Patentanspruchs 1 angegebenen Merkmale. Hinsichtlich wesentlicher weiterer Ausgestaltungen wird auf die Patentansprüche 2 bis 11 verwiesen.

Die Zerkleinerungsvorrichtung nach der Erfindung verwirklicht mit ihrem gewissermassen als unterem Abschluss des Füllschachtes umlaufenden kombinierten Sieb- und Schleuderteller ein sich von allem Bekannten abwendendes Zerkleinerungsprinzip, das darin besteht, dass das zu zerkleinernde Gut im Füllschacht oberhalb des Sieb- und Schleudertellers von diesem im Zusammenwirken mit der Wandung des Gehäuses in eine ständige Umwälzbewegung versetzt wird, bei der die zu zerkleinernden Teile einen gewissermassen trombenförmigen Umwälzweg zurücklegen, d. h. oberhalb des Sieb- und Schleudertellers radial nach aussen hin bewegt werden, entlang der Gehäusewandung eine aufwärts gerichtete Bewegung ausführen und alsdann in einer einwärts und dann abwärts gerichteten Bewegung in den Innenbereich des Füllschachtes zurückkehren und erneut auf den Sieb- und Schleuderteller auftreffen. Diese im Querschnitt schleifenförmige Bewegung wird dabei von einer Umfangsbewegung überlagert, und diese Umwälzung, bei der die zu zerkleinernden Gegenstände ständig aneinander reiben und aufeinander prallen, erbringt eine Zerkleinerung der Gegenstände durch Wechselwirkung zwischen diesen Gegenständen, bis eine Teilchengrösse erreicht ist, die ein Hindurchtreten durch die Sieblöcher im Sieb- und Schleuderteller gestattet. Sobald hinreichend weit zerkleinerte Gutteilchen die Sieblöcher nach unten hin passiert haben, werden sie unmittelbar durch die Austragöffnung herausgeschleudert, und zwar gegebenenfalls auch mit Unterstützung durch einen Luftstrom, der sich durch den Füllschacht und den Sieb- und Schleuderteller hindurch und durch die Austragöffnung ausbildet.

Der kombinierte Sieb- und Schleuderteller dient dementsprechend im wesentlichen neben der Klassierung des zerkleinerten Gutes als Bewegungsantrieb für das im Füllschacht befindliche zu zerkleinernde Gut, das dann in oben beschriebener Weise durch gegenseitige Wechselwirkung während der Umwälzung seine Zerkleinerung erfährt.

In der Zeichnung ist ein Ausführungsbeispiel des Gegenstands der Erfindung näher veranschaulicht. Im einzelnen zeigen:
Fig. 1 einen vertikalen Schnitt durch eine erfindungsgemässe Zerkleinerungsvorrichtung,
Fig. 2 eine Halbdraufsicht zu Fig. 1,
Fig. eine schaubildliche Darstellung eines Flachmessers in Stechfingerausführung, und
Fig. 4 eine schaubildliche Darstellung eines Flachmessers in Kreisscheibenausbildung.

Wie insbesondere der Fig. 1 entnommen werden kann, umfasst die Zerkleinerungsvorrichtung ein im Querschnitt kreisförmiges, bei dem dargestellten Ausführungsbeispiel zylindrisches Gehäuse 1, das einen aufrechtstehenden, von oben zugänglichen Füllschacht umgrenzt und einen Boden 2 als unteren Abschluss des Gehäuseinnern besitzt. In Abweichung von der dargestellten zylindrischen Gehäuseform kann das Gehäuse auch z. B. die Form eines nach oben hin leicht divergierenden oder konvergierenden Kreiskegelstumpfes haben. Ferner kann, wie dies lediglich rechts in Fig. 1 mit einer gestrichelten Linie 1" dargestellt ist, das Gehäuse auch in seinem unteren Bereich mit einer kegeligen Einziehung versehen sein. Durch diese Einziehung bildet sich eine kegelige Tasche, durch die im unteren Behälterbereich befindliches zu zerkleinerndes Gut verstärkt am Aussenumfang abwärtsgedrückt wird. Über ein Fussgestell 3 ist die Zerkleinerungsvorrichtung auf irgendeiner Bodenfläche aufstellbar.

An der Unterseite des Bodens 2 des Gehäuses 1 befindet sich eine koaxiale Lagervorrichtung 4 zur Lagerung einer Antriebswelle 5, die sich zentrisch in das Gehäuseinnere hineinerstreckt und an ihrem unteren Ende z.B. mit einer Riemenscheibe 11 versehen ist, über die von einem nicht dargestellten Antriebsmotor her die Antriebswelle 5 ihre Drehbewegung erhält.

Auf dem in das Gehäuse vorstehenden Ende der Antriebswelle 5 ist ein plattenförmiges Werkzeug 6 in Gestalt eines kombinierten Sieb- und Schleudertellers befestigt. Dieser Sieb- und Schleuderteller 6 hat einen geschlossenen kreisförmigen Umfangsrand und einen Durchmesser, der im wesentlichen dem Durchmesser des Gehäuses in Höhe des Sieb- und Schleudertellers 6 entspricht, so dass der Umfangsrand mit dem Gehäuse einen gegen den Durchtritt von zu zerkleinerndem Gut abgedichteten Randspalt 9 begrenzt. Innerhalb des geschlossenen kreisförmigen Umfangsrandes ist der Sieb- und Schleuderteller 6 mit axialen Sieblöchern 8 versehen, die in der Zeichnung nur bereichsweise veranschaulicht sind. Diese Sieblöcher 8 können einen kreisförmigen Querschnitt, statt dessen aber auch eine Ovalform od.dgl. besitzen und haben einen Durchmesser oder eine Maximalabmessung, die der gewünschten maximalen Teilchengrösse zerkleinerten Gutes entspricht.

Vorteilhaft ist der Sieb- und Schleuderteller im Bereich seiner gesamten, dem Füllschacht zugewandten Arbeitsfläche mit den Sieblöchern 8 versehen, die gleichmässig über die Arbeitsfläche verteilt angeordnet sein können. Es besteht hedoch auch die Möglichkeit, eine ungleichförmige Verteilung der Sieblöcher in der Arbeitsfläche vorzusehen, um z. B. die Sieblöcher 8 auf Bereiche zu konzentrieren, in denen im Betrieb der Zerkleinerungsvorrichtung die Siebwirkung verstärkt eintritt. So können die Sieblöcher z.B. eine solche Verteilung erhalten, dass der Abstand zwischen benachbarten Sieblöchern 8 in der Arbeitsfläche des Sieb- und Schleudertellers von innen nach aussen gesehen zum Umfangsrand hin abnimmt, wodurch sich eine Konzentration von Sieblöchern im Aussenbereich des Sieb- und Schleudertellers 6 ergibt.

Die Arbeitsfläche des Sieb- und Schleudertellers 6 ist im wesentlichen eine Kreisringfläche, nachdem im Mittelbereich des Sieb- und Schleudertellers auf diesen ein nach oben vorstehender Führungskegel 10 aufgesetzt ist, auf dessen Bedeutung weiter unten noch eingegangen wird.

Bei dem dargestellten Beispiel bildet der Sieb-und Schleuderteller 6 eine ebene, kreisförmige horizontale Platte. Jedoch ist es auch möglich, von dieser bautechnisch besonders einfachen und preisgünstigen Formgestalt abzuweichen und dem Sieb- und Schleuderteller 6 eine Form vorzugeben, bei der die Arbeitsfläche leicht kegelig mit nach oben oder nach unten weisender Kegelspitze, konkav oder konvex gewölbt oder ringstufenförmig nach aussen hin abgetreppt ist.

Unter dem Sieb- und Schleuderteller 6 sind Förderflügel 7 angeordnet, die in dem Ringraum zwischen der Unterseite des Sieb- und Schleudertellers 6 und dem Boden 2 des Gehäuses 1 als Schleuder- und Gebläseflügel mitumlaufen. Diese Förderflügel 7 sind mit der Unterseite des Sieb-und Schleudertellers verbunden und bilden für diesen etwa radial ausgerichtete Versteifungen. Es versteht sich, dass im Verbindungsbereich zwischen dem Sieb- und Schleuderteller 6 und den Förderflügeln 7 ersterer nicht mit Sieblöchern 8 versehen ist.

In Höhe des Zwischenraumes zwischen der Unterseite des Sieb- und Schleudertellers 6 und dem Boden 2 des Gehäuses 1 befindet sich eine Austragöffnung 12, die von der Ausmündung eines tangential an das Gehäuse 1 angeschlossenen Stutzens 13 gebildet ist. An diesen Stutzen 13 kann z.B. eine Förderleitung angeschlossen werden, in die ein Fördergebläse eingeschaltet ist. Ein solches Fördergebläse erzwingt einen Luftstrom von oben nach unten durch den Füllschacht im Gehäuse 1, durch den Sieb- und Schleuderteller 6 hindurch und durch den Stutzen 13 bis hin zu einem Auffangbehälter für zerkleinertes Gut, jedoch bildet sich ein solcher Luftstrom allein auch bereits durch den mit seinen Förderflügeln 7 umlaufenden Sieb- und Schleuderteller 6, so dass ein zusätzliches Fördergebläse auch entfallen kann. Ein solcher Luftstrom ist im übrigen nur wünschenswert, nicht aber unbedingt erforderlich, da zerkleinertes Gut auch ohne diesen infolge der Schleuderwirkung der Förderflügel 7 ausgetragen wird, und sich die weiter unten noch näher zu beschreibende Gutumwälzbewegung auch ohne einen solchen Luftstrom bildet. Da jedoch ein solcher Luftstrom grundsätzlich förderlich ist, kann, wenn das Gehäuse 1 oberseitig mit einem Deckel verschliessbar sein sollte, wie er in gestrichelten Linien angedeutet ist, das Gehäuse 1 im oberen Bereich des Füllschachtes mit Lufteintrittsöffnungen 1'" versehen sein. Oberhalb des Sieb- und Schleudertellers 6 ist bei dem dargestellten Beispiel das Gehäuse 1 mit einer Ausbuchtung versehen, der ein Magnet 16 zum Abscheiden von magnetischen Teilen, wie Nägel od.dgl., zugeordnet ist, wie sie gelegentlich als Teil von Holzabfällen mit in den Füllschacht gelangen können. Über diese Ausbuchtung ist eine in Drehrichtung etwa bis zur Mitte des Magneten 16 reichende, leicht gewölbte Innenabdeckung 15 vorgesehen.

Auf seiner Oberseite ist der Sieb- und Schleuderteller 6 im Bereich seines Umfangsrandes mit zumindest einem Mitnehmernocken 17 versehen. Vorzugsweise trägt der Sieb- und Schleuderteller 6 jedoch zwei diametral angeordnete Mitnehmernocken 17, und der oder die Mitnehmernocken können eine radiale, oder wie dargestellt in Drehrichtung einwärts rückwärts schräg gestellte Vorderseite 18 aufweisen, die auch mit einer Schneidkante ausgerüstet sein kann. Es genügt jedoch eine stumpfe Vorderseite an dem flachen Mitnehmernocken 17, da dieser hauptsächlich die Aufgabe hat, die Förderbewegungen auf das zu zerkleinernde Gutzu verstärken und Prallwirkungen hervorzurufen.

In Fällen, in denen das zu zerkleinernde Gut aus verhältnismässig langstieligen Stücken besteht, wie das z. B. bei Sträuchern und einigen Gehölzen der Fall ist, oder eine geringe Dichte hat, wie dies beispielsweise bei Stroh gegeben ist, können auf der Oberseite des Sieb- und Schleudertellers 6 exzentrisch auch noch ein oder mehrere Flachmesser 14, 19 aufgesetzt sein, die bei zahlreichen zu zerkleinernden Gütern an sich entbehrlich sind, aber auch bei diesen eine leistungsfördernde Wirkung entfalten. Aus Gründen der Auswuchtung finden solche Flachmesser 14, 19 vorzugsweise paarig Anwendung bei jeweils diametraler gegenseitiger Anordnung.

Bei der Ausführung gemäss Fig. 2 und 3 sind die Flachmesser 14 als Stechfingermesser ausgebildet. Die Stechfinger 22 solcher Flachmesser 14 haben an ihrer in Drehrichtung 24 des Sieb- und Schleudertellers 6 vorderen Stirnseite im Abstand oberhalb der Arbeitsfläche des Sieb- und Schleudertellers verlaufende Schneidkanten 23, an die sich unterseitig eine eingezogene Spankehle 25 anschliesst. Die in Seitenansicht dementsprechend keilförmigen Stechfinger 22 gehen kammförmig von einem der Drehrichtung 24 abgewandten geschlossenen Messerrücken 26 aus und begrenzen zwischen sich Freiräume 27, die bis auf die Arbeitsfläche des Sieb- und Schleudertellers herabreichen und im Bereich des Messerrückens 26 von einer nach oben hin keilförmig ansteigenden Abschlussfläche 28 begrenzt sind. Die Breite der Freiräume 27 zwischen den Stechfingern 22 entspricht vorzugsweise zumindest im wesentlichen der maximalen Sieblochabmessung.

Statt einer solchen Ausführung, bei der die Flachmesser 14 eine Schneid- und Brechfunktion ausüben, können die Flachmesser 19 auch gemäss Fig. 4 als flache Kreisscheibe ausgebildet sein, die eine kreisförmige, im Abstand oberhalb der Arbeitsfläche des Sieb- und Schleudertellers 6 verlaufende Schneidkante 20 besitzt und zwischen dieser und der Arbeitsfläche eine umlaufende, kegelig eingezogene oder einwärts gewölbte Spankehle 21 aufweist.

Zum Betrieb der Zerkleinerungsvorrichtung wird Zerkleinerungsgut bestimmungsgemässer Art in den Füllschacht des Gehäuses 1 eingefüllt, z. B. bis zu einer ²/₃₋Höhe des Füllschachtes. Wird nun der Sieb- und Schleuderteller 6 in Umdrehung versetzt, so gelangt nach und nach das gesamte Zerkleinerungsgut in die eingangs beschriebene trombenförmige Umwälzbewegung, und zwar durch die Zentrifugalwirkung des Sieb- und Schleudertellers auf das mit ihm in Berührung kommende Gut. Im Zentralbereich des Füllschachtes entsteht ein Hohltrichter in der umgewälzten Gutmasse, und der Führungskegel 10 stellt sicher, dass sich im Mittelbereich des Sieb-und Schleudertellers 6 keine Gutansammlungen bilden können, die sich der Umwälzbewegung entziehen. Aufgrund dieser trombenförmigen Umwälzbewegung zerkleinert sich das Zerkleinerungsgut durch gegenseitiges Aneinanderreiben, -schlagen und -stossen selbst, wobei die gewünschten zerkleinernden Kräfte durch die Prallwirkungen der Mitnehmernocken 17 verstärkt werden. Die Flachmesser tragen ihrerseits bei den schon erwähnten schwieriger zu verarbeitenden Zerkleinerungsgütern zu einer Vorzerkleinerung bei, so dass auch derartige Güter in den Umwälzkreislauf gelangen. Sich während der Umwälz-Selbstzerkleinerung bildende zerkleinerte Stückchen oder Teilchen, deren Abmessungen die Abmessungen der Sieblöcher 8 unterschreiten, fallen durch die Sieblöcher 8 hindurch oder werden durch diese hindurch gedrückt, sobald sie im Zuge der Umwälzbewegungen auf den Sieb- und Schleuderteller 6 auftreffen bzw. über diesen hinweggleiten. Die Sieblöcher 8 sind in ihrer Form und Abmessung in Ansehung des gewünschten Zerkleinerungsgrades etc. frei wählbar, können von zylindrischen oder sich leicht kegelig erweiternden Bohrungen gebildet sein und besitzen an ihrem Übergang in die Arbeitsfläche des Sieb- und Schleudertellers Kanten, die ihrerseits im Zerkleinerungs- und Förderantriebssinne aggressiv auf das zu zerkleinernde Gut im Füllschacht einwirken. Die durch die Sieblöcher 8 nach unten hindurchtretenden Gutteilchen werden unmittelbar von den Förderflügeln 7 erfasst und durch die Austragöffnung 12 herausgeschleudert, wobei ihre Austragung durch den oben erwähnten Luftstrom unterstützt werden kann.

Der stumpfwinklige Führungskegel 10 verhindert nicht nur Materialansammlungen im Mittelbereich, sondern auch ein planes Auflegen von plattenförmigen Stücken etc., so dass auch solche Gegenstände durch Abkippen immer wieder in den Wirkungsbereich der Flachmesser 14 oder 19 gelangen und eine fortschreitende Vorzerkleinerung erfahren. Die stumpfwinklige Kegelausführung verhindert dabei auch ein Festklemmen von Gegenständen zwischen dem Führungskegel 10 und der Wandung des Gehäuses 1. Bei auftretenden Stauwirkungen können Gegenstände auch von aussen nach innen zurückgehalten bzw. -gedrückt werden, die dann durch die Aussenfläche des Führungskegels nach oben geleitet und wieder in die Gutbewegung eingeführt werden.

Das Stechfingermesser 14 schlägt aus grösseren Gegenständen recht genau begrenzte Stücke heraus und ist daher für nahezu alle brech- und schneidbaren Zerkleinerungsgüter besonders geeignet, zumal die Freiräume Brechwirkungen auf spanige Gegenstände begünstigen, die sich in die Spankehle 25 unter den Stechfingern 22 legen können. Die Flachmesser 19 in Kreisform bieten hingegen eine vergleichsweise längere Schneidkante dar und haben auf bestimmte stückige Zerkleinerungsgegenstände eine stärker schneidende Wirkung und infolge ihrer Rundform eine gute Durchdringungswirkung beim Hindurchgehen durch den umgewälzten Materialstrom.

Der oben schon erwähnte, sich durch den Füllschacht und den Sieb- und Schleuderteller 6 hindurch ausbildende Luftstrom unterstützt nicht nur das Austragen hinreichend weit zerkleinerter Gutteilchen durch den Stutzen 13, sondern er erfüllt auch eine Kühlwirkung, und insbesondere eine verstärkte Absiebung, da die äbwärts gerichtete Bewegungskomponente auf das Zerkleinerungsgut, insbesondere bereits in diesem enthaltene hinreichend weit zerkleinerte Gutteilchen verstärkt wird. Auch der Gesamtandruck der in Umwälzung befindenden Gutmasse auf dem Sieb-und Schleuderteller 6 wird verstärkt.

Anstelle einer einteiligen Ausbildung des Sieb-und Schleudertellers 6 kann dieser auch aus Kreissegmenten zusammengesetzt sein, die auf die Förderflügel 7 als tragendes Gerippe aufgesetzt und einzeln mit den Förderflügeln 7 verbunden sind, so dass gegebenenfalls Teilauswechslungen im Zuge von Instandhaltungsarbeiten möglich sind.

Zur Erhöhung der Durchsatzleistung können auch zwei oder mehr Sieb- und Schleuderteller koaxial mit Abstand übereinander angeordnet werden. In einem solchen Falle mit mehreren übereinander angeordneten Sieb- und Schleudertellern können die Abmessungen der Sieblöcher vom obersten zum untersten Sieb-und Schleuderteller hin abnehmen.

## Patentansprüche

1. Zerkleinerungsvorrichtung für Abfälle, bestehend aus einem im Querschnitt kreisförmigen, einen aufrechtstehenden, von oben zugänglichen Füllschacht umgrenzenden Gehäuse (1) mit einem Boden (2) als unterem Abschluss des Gehäuseinnern, einer etwa in Bodennähe angeordneten Austragöffnung (12) für zerkleinertes Gut, einem der Austragöffnung (12) vorgeordneten Sieb in Gestalt eines im Gehäuseinnern angetrieben umlaufenden, etwa plattenförmigen, mit Sieblöchern (8) versehenen Tellers (6), der einen dem Innendurchmesser des Gehäuses (1) etwa entsprechenden Aussendurchmesser aufweist und an einer sich koaxial durch den Boden in das Gehäuseinnere erstreckenden Antriebswelle (5) befestigt ist, dadurch gekennzeichnet, dass zur trockenen Zerkleinerung feststückiger Abfälle der Teller (6) ein das Gut in dem im wesentlichen von Einbauten freien Füllschacht in etwa trombenförmige Umwälzbewegung versetzendes, kombiniertes Sieb-und Schleuderwerkzeug bildet.

2. Vorrichtung nach Anspruch 1, dadurch gekennzeichnet, dass die Sieblöcher (8) scharfe Kanten aufweisen.

3. Vorrichtung nach Anspruch 1 oder 2, dadurch gekennzeichnet, dass das Sieb- und Schleuderwerkzeug (6) an seiner Oberseite im Bereich seines Umfangsrandes mit zumindest einem Mitnehmernocken (17) versehen ist.

4. Vorrichtung nach einem der Ansprüche 1 bis 3, dadurch gekennzeichnet, dass auf den Mittelbereich des Sieb- und Schleuderwerkzeugs (6) ein nach oben vorstehender Führungskegel (10) aufgesetzt ist.

5. Vorrichtung nach einem der Ansprüche 1 bis 4, dadurch gekennzeichnet, dass das Sieb- und Schleuderwerkzeug (6) im Bereich seiner gesamten, dem Füllschacht zugewandten Arbeitsfläche mit Sieblöchern (8) versehen ist.

6. Vorrichtung nach Anspruch 5, dadurch gekennzeichnet, dass der Abstand zwischen benachbarten Sieblöchern (8) in der Arbeitsfläche des Sieb- und Schleuderwerkzeugs (6) von innen zum Umfangsrand hin abnimmt.

7. Vorrichtung nach einem oder mehreren der Ansprüche 1 bis 6, dadurch gekennzeichnet, dass exzentrisch auf der Oberseite des Sieb- und Schleuderwerkzeugs (6) zumindest ein frei schneidendes Flachmesser (14; 19) zusätzlich aufgesetzt ist.

8. Vorrichtung nach Anspruch 7, dadurch gekennzeichnet, dass das oder die Flachmesser als flache Kreisscheibe (19) ausgebildet sind, die eine kreisförmige, im Abstand oberhalb der Arbeitsfläche des Sieb- und Schleuderwerkzeugs (6) verlaufende Schneidkante (20) und zwischen dieser und der Arbeitsfläche eine umlaufende Spankehle (21) aufweist.

9. Vorrichtung nach Anspruch 7, dadurch gekennzeichnet, dass das oder die Flachmesser als Stechfingermesser (14) ausgebildet sind, deren Stechfinger (22) an ihrer in Drehrichtung (24) vorderen Stirnseite im Abstand oberhalb der Arbeitsfläche des Sieb- und Schleuderwerkzeugs (6) verlaufende Schneidkanten (23) und zwischen den Schneidkanten und der Arbeitsfläche eine eingezogene Spankehle (25) aufweisen.

10. Vorrichtung nach Anspruch 9, dadurch gekennzeichnet, dass die Stechfinger (22) des Stechfingermessers (14) kammförmig von einem der Drehrichtung (24) abgewandten geschlossenen Messerrücken (26) vorspringen und zwischen sich Freiräume (27) begrenzen, die bis auf die Arbeitsfläche des Sieb- und Schleuderwerkzeugs (6) herabreichen und im Bereich des Messerrückens durch eine keilförmig ansteigende Abschlussfläche (28) begrenzt sind.

11. Vorrichtung nach einem der Ansprüche 1 bis 10, dadurch gekennzeichnet, dass unter dem Sieb-und Schleuderwerkzeug (6) Förderflügel (7) angeordnet sind, die in einem Ringraum zwischen der Unterseite des Sieb- und Schleuderwerkzeugs und dem Boden (2) des Gehäuses (1) als Schleuder- und Gebläseflügel mitumlaufen, wobei die Förderflügel mit der Unterseite des Sieb- und Schleuderwerkzeugs verbunden sind und etwa radial ausgerichtete Versteifungen für diesen bilden.

## Claims

1. A shredding device for refuse, consisting of a housing (1) which is circular in cross-section and defines an upright loading shaft, accessible from above and which has a bottom (2) as a lower termination of the interior of the housing, a discharge opening (12) disposed substantially near the bottom for shredded material, a sieve in the form of a rotating, substantially disc-shaped plate (6), which is driven in the interior of the housing, provided with screen holes (8), has an external diameter corresponding substantially to the internal diameter of the housing (1) and is disposed before the discharge opening (12) and which is secured to a drive shaft (5) extending coaxially through the bottom into the interior of the housing, characterised in that the plate (6) forms a combined screening and centrifugal tool setting the material in the loading shaft, which is substantially free of installations, in a substantially trumpet- shaped circulating motion for the dry shredding of refuse in the form of solid pieces.

2. A device as claimed in claim 1, characterised in that the screen holes (8) have sharp edges.

3. A device as claimed in claim 1 or 2, characterised in that the screening and centrifugal tool (6) is provided at its top, in the region of its circumferential edge, with at least one entrainment dog (17).

4. A device as claimed in any one of claims 1 to 3, characterised in that an upwardly projecting guide cone (10) is mounted on the central region of the screening and centrifugal tool (6).

5. A device as claimed in any one of claims 1 to 4, characterised in that the screening and centrifugal tool (6) is provided with screen holes (8) in the region of its whole working face adjacent to the loading shaft.

6. A device as claimed in claim 5, characterised in that the spacing between adjacent screen holes (8) in the working face of the screening and centrifugal tool (6), decreases from the inside towards the circumferential edge.

7. A device as claimed in any one of claims 1 to 6, characterised in that at least one flat knife (14, 19) cutting freely is additionally mounted eccentrically on the top of the screening and centrifugal tool (6).

8. A device as claimed in claim 7, characterised in that the flat knife or knives are constructed in the form of a flat circular plate (19) which comprises a circular cutting edge (20), extending with spacing above the working face of the screening and centrifugal tool (6), and a circular chip throat (21) between this and the working face.

9. A device as claimed in claim 7, characterised in that the flat knife or knives are constructed in the form of piercing finger knives (14), the piercing fingers (22) of which comprise cutting edges (23) at their front end in the direction of rotation (24), extending with spacing above the working face of the screening and centrifugal tool (6) and a recessed chip channel (25) between the cutting edges and the working face.

10. A device as claimed in claim 9, characterised in that the piercing fingers (22) of the piercing finger knife (14) project in the form of a comb from a closed back (26) of the knife remote from the direction of rotation (24) and define free spaces (27) between them which reach down to the working face of the screening and centrifugal tool (6) and are bounded, in the region of the back of the knife, by an end face (28) rising in the form of a wedge.

11. A device as claimed in any one of claims 1 to 10, characterised in that disposed below the screening and centrifugal tool (6) are conveyor vanes (7) which participate in the rotation as centrifugal and blower vanes in an annular space between the under side of the screening and centrifugal tool and the bottom (2) of the housing (1), the conveyor vanes being connected to the under side of the screening and centrifugal tool and forming stiffening means, aligned substantially radially, for this.

## Revendications

1. Dispositif de broyage pour déchets, constitué d'une enveloppe (1) de section transversale circulaire définissant un fût de remplissage vertical accessible par le haut et présentant un fond (2) à titre de fermeture inférieure de l'intérieur de l'enveloppe, une ouverture d'évacuation (12) pour les déchets broyés disposée en substance au voisinage du fond, un crible précédant l'ouverture d'évacuation (12) et ayant la forme d'un disque (6) en substance en forme de plateau pourvu de trous de criblage (8) qui est entraîné en rotation à l'intérieur de l'enveloppe et qui présente un diamètre extérieur correspondant à peu près au diamètre intérieur de l'enveloppe (1) et est fixé à un arbre d'entraînement (5) qui s'étend coaxialement à travers le fond à l'intérieur de l'enveloppe, caractérisé en ce que pour broyer à sec des déchets en petits fragments, le plateau (6) forme un outil combiné de criblage et de centrifugation qui entraîne les déchets en un mouvement circulatoire en forme de trombe dans le fût de remplissage essentiellement dépourvu de chicanes.

2. Dispositif suivant la revendication 1, caractérisé en ce que les trous de criblage (8) présentent des bords vifs.

3. Dispositif suivant la revendication 1 ou 2, caractérisé en ce que l'outil de criblage et de centrifugation (6) est pourvu, au niveau de sa face supérieure et dans la zone de son bord périphérique, d'au moins une saillie d'entraînement (17).

4. Dispositif suivant l'une quelconque des revendications 1 à 3, caractérisé en ce qu'un cône de guidage (10) qui s'étend vers le haut est posé sur la zone centrale de l'outil de criblage et de centrifugation (6).

5. Dispositif suivant l'une quelconque des revendications 1 à 4, caractérisé en ce que l'outil de criblage et de centrifugation (6) est pourvu de trous de criblage (8) dans la zone de sa surface de travail globale tournée vers le fût de remplissage.

6. Dispositif suivant la revendication 5, caractérisé en ce que la distance entre des trous de criblage (8) voisins dans la surface de travail de l'outil de criblage et de centrifugation (6) diminue de l'intérieur vers son bord périphérique.

7. Dispositif suivant l'une quelconque des revendications 1 à 6, caractérisé en ce qu'au moins un couteau plat coupant libre (14, 19) est, en outre, disposé excentriquement sur la face supérieure de l'outil de criblage et de centrifugation (6).

8. Dispositif suivant la revendication 7, caractérisé en ce que le ou les couteaux plats ont la forme d'un disque circulaire plat (19) qui présente une arête de coupe (20) s'étendant à une certaine distance au-dessus de la surface de travail de l'outil de criblage et de centrifugation (6) et une rainure de dégagement circonférentielle (21) entre cette arête et la surface de travail.

9. Dispositif suivant la revendication 7, caractérisé en ce que la ou les couteaux plats ont la forme de couteaux à doigts (14), dont les doigts (22) présentent à leur côté antérieur dans le sens de rotation (24), des arêtes de coupe (23) qui s'étendent à une certaine distance au-dessus de la surface de travail de l'outil de criblage et de centrifugation (6) et une rainure de dégagement en retrait (25) entre les arêtes de coupe et la surface de travail.

10. Dispositif suivant la revendication 9, caractérisé en ce que les doigts (22) du couteau à doigts (14) s'étendent à la manière des dents d'un peigne depuis un dos fermé (26) opposé au sens de rotation (24) et délimitent entre eux des creux (27) qui parviennent jusqu'à la surface de travail de l'outil de criblage et de centrifugation (6) et sont définis dans la zone du dos du couteau par une surface de fermeture (28) qui s'élève en pente.

11. Dispositif suivant l'une quelconque des revendications 1 à 10, caractérisé en ce qu'en dessous de l'outil de criblage et de centrifugation (6) sont disposées des ailettes de transport (7) qui tournent à titre d'ailettes de centrifugation et de soufflante dans un espace annulaire entre le dessous de l'outil de criblage et de centrifugation et le fond (2) de l'enveloppe (1), les ailettes de transport étant reliées à la face inférieure de l'outil de criblage et de centrifugation et constituant des renforts orientés en substance radialement pour cet outil.
